# EUROPÄISCHE PATENTSCHRIFT

(11) **EP 2 082 624 B1**
(45) Veröffentlichungstag und Bekanntmachung des Hinweises auf die Patenterteilung: **05.03.2014**
(21) Anmeldenummer: 07802168.0
(22) Anmeldetag: 06.09.2007
(51) Int. Cl.: H05H 11/00, H05H 11/04

(54) **BETATRON MIT VERÄNDERBAREM BAHNRADIUS**
BETATRON WITH A VARIABLE ORBITAL RADIUS
BETATRON A RAYON ORBITAL VARIABLE

(30) Priorität: 28.10.2006 DE 102006050947
(43) Veröffentlichungstag der Anmeldung: 29.07.2009
(73) Patentinhaber: Smiths Heimann GmbH, 65205 Wiesbaden (DE)
(72) Erfinder: BERMUTH, Jörg, 55122 Mainz (DE); GEUS, Georg, 65201 Wiesbaden (DE); HESS, Gregor, 65205 Wiesbaden (DE); VIEHBÖCK, Urs, 64297 Darmstadt (DE)
(74) Vertreter: Greif, Thomas
(86) Internationale Anmeldenummer: PCT/EP2007/007764
(87) Internationale Veröffentlichungsnummer: WO 2008/052613

(56) Entgegenhaltungen:
- EP-A- 0 412 190
- EP-B- 0 481 865
- GB-A- 646 197
- GB-A- 709 390
- GB-A- 1 398 694
- US-A- 2 447 255
- US-A- 2 738 421

## Beschreibung

Die vorliegende Erfindung betrifft ein Betatron mit veränderbarem Bahnradius, insbesondere zur Erzeugung von Röntgenstrahlung in einer Röntgenprüfanlage

Bei der Überprüfung von großvolumigen Gegenständen wie Containern und Fahrzeugen auf unzulässige Inhalte wie Waffen, Sprengstoff oder Schmuggelware werden bekannterweise Röntgenprüfanlagen eingesetzt. Dabei wird Röntgenstrahlung erzeugt und auf den Gegenstand gerichtet. Die von dem Gegenstand abgeschwächte Röntgenstrahlung wird mittels eines Detektors gemessen und von einer Auswerteeinheit analysiert. Somit kann auf die Beschaffenheit des Gegenstandes geschlossen werden. Eine solche Röntgenprüfanlage ist beispielsweise aus der Europäischen Patentschrift EP 0 412 190 B1 bekannt.

Zur Erzeugung von Röntgenstrahlung mit der für die Überprüfung notwendigen Energie von mehr als 1 MeV werden Betatrons eingesetzt. Dabei handelt es sich um Kreisbeschleuniger, in denen Elektronen auf einer Kreisbahn beschleunigt werden. Die beschleunigten Elektronen werden auf ein Target gelenkt, wo sie beim Auftreffen eine Bremsstrahlung erzeugen, deren Spektrum unter anderem abhängig ist von der Energie der Elektronen.

Ein aus der Offenlegungsschrift DE 23 57 126 A1 bekanntes Betatron besteht aus einem zweiteiligen Innenjoch, bei dem sich die Stirnseiten der beiden Innenjochteile beabstandet gegenüberstehen. Mittels zweier Hauptfeldspulen wird ein magnetisches Feld im Innenjoch erzeugt. Ein Außenjoch verbindet die beiden voneinander entfernten Enden der Innenjochteile und schließt den magnetischen Kreis.

Zwischen den Stirnseiten der beiden Innenjochteile ist eine evakuierte Betatronröhre angeordnet, in der die zu beschleunigenden Elektronen kreisen. Die Stirnseiten der Innenjochteile sind derart ausgeformt, dass das von der Hauptfeldspule erzeugte Magnetfeld die Elektronen auf eine Kreisbahn zwingt und sie darüber hinaus auf die Ebene, in der diese Kreisbahn liegt, fokussiert. Zur Steuerung des magnetischen Flusses ist es bekannt, zwischen den Stirnseiten der Innenjochteile innerhalb der Betatronröhre einen ferromagnetischen Einsatz anzuordnen.

Die Elektronen werden beispielsweise mittels einer Elektronenkanone in die Betatronröhre injiziert und der Strom durch die Hauptfeldspule und damit die Stärke des Magnetfeldes erhöht. Durch das sich verändernde Magnetfeld wird ein elektrisches Feld erzeugt, das die Elektronen auf ihrer Kreisbahn beschleunigt. Gleichzeitig erhöht sich mit der Magnetfeldstärke gleichermaßen die Lorentzkraft auf die Elektronen. Dadurch werden die Elektronen auf dem gleichen Bahnradius gehalten. Ein Elektron bewegt sich auf einer Kreisbahn, wenn sich die zum Mittelpunkt der Kreisbahn gerichtete Lorentzkraft und die entgegengesetzte Zentripetalkraft aufheben. Daraus folgt die Wideröe 'sche Bedingung $\frac{1}{2} ⁢ \frac{d}{dt} < B \left({r}_{s}\right) > = \frac{d}{dt} ⁢ B \left({r}_{s}\right)$ $mit < B \left({r}_{s}\right) > = \frac{1}{π ⋅ {r}_{S}^{2}} ⁢ {∬}_{A} ⁢ B \left(r\right) ⁢ dA$
Dabei ist r_{S} der Sollbahnradius des Elektrons, A die vom Sollbahnradius r_{S} begrenzte Fläche und <B(r_{S})> die über die Fläche A gemittelte Magnetfeldstärke.

Gemäß der Offenlegungsschrift DE 23 57 126 A1 ist um den ferromagnetischen Einsatz herum eine weitere Spule angeordnet, die während der Beschleunigungsphase in Serie mit der Hauptfeldspule geschaltet und entsprechend bestromt ist. Über eine Thyristorschaltung wird erreicht, dass die weitere Spule am Ende der Beschleunigungsphase das Magnetfeld derart verändert, dass die Wideröe-Bedingung nicht mehr erfüllt wird und damit die Elektronen von ihrer Sollbahn auf das Target abgelenkt werden.

US 2 738 431 offenbart ein Betatron mit einer Tunespule im Bereich einen Ronde, die während der Injektions phase der Elektoren in die Betatronröhre aktiviert wird.

Der Nachteil des bekannten Betatrons ist die Tatsache, dass nur ein geringer Teil der in die Betatronröhre injizierten Elektronen auf die gewünschte Endenergie beschleunigt wird und sich so kein hoher Wirkungsgrad ergibt.

Es ist daher die Aufgabe der vorliegenden Erfindung, ein Betatron mit erhöhtem Wirkungsgrad bereitzustellen.

Gelöst wird diese Aufgabe erfindungsgemäß durch die Merkmale des Patentanspruches 1. Vorteilhafte Ausgestaltungsformen sind den abhängigen Patentansprüchen 2 bis 9 zu entnehmen Patentanspruch 10 betrifft eine Röntgenprüfanlage unter Verwendung eines erfindungsgemäßen Betatrons.

Die vorliegende Erfindung weist ein Betatron nach Anspruch 1 auf.

Die Injektionsphase umfasst dabei nicht nur den Zeitraum des Einschusses der Elektronen in die Betatronröhre, sondern zumindest teilweise auch die sich anschließende Phase, in der sich die Elektronen noch nicht auf der gewünschten Sollkreisbahn bewegen.

In einer Ausgestaltungsform der Erfindung sind die Anschlüsse einer Tunespule über einen Verbraucher miteinander verbunden und in zumindest einer Leitung zwischen der Tunespule und dem Verbraucher ist ein durch die Steuerelektronik betätigbarer Schalter angeordnet. Bei dem Schalter handelt es sich beispielsweise um einen Hochleistungs-Halbleiterschalter wie einen IGBT (Insulated Gate Bipolar Transistor). Bei dem Verbraucher handelt es sich beispielsweise um einen Widerstand oder eine Halbleiterstromsenke. Eine Halbleiterstromsenke hat den Vorteil, dass ihre Stärke und damit der Stromfluss durch die Tunespule regelbar sind. Bei geschlossenem Schalter bilden die Tunespule und der Verbraucher einen Stromkreis. Es ergibt sich ein Stromfluss, durch den die Tunespule dem Magnetfeld in den Ronden Energie entzieht, die über den Verbraucher üblicherweise in Wärme umgewandelt wird.

In einer alternativen Ausgestaltungsform der Erfindung sind die Anschlüsse einer Tunespule mit einer Strom- oder Spannungsquelle verbunden und in zumindest einer Leitung zwischen der Tunespule und der Strom- oder Spannungsquelle ist ein durch die Steuerelektronik betätigbarer Schalter angeordnet. Bei dem Schalter handelt es sich beispielsweise wieder um einen Hochleistungs-Halbleiterschalter wie einen IGBT (Insulated Gate Bipolar Transistor). Bei geschlossenem Schalter wird ein Strom in die Tunespule eingeprägt, der ein Magnetfeld erzeugt, das dem Magnetfeld der Hauptfeldspulen überlagert ist.

Durch die Position der Tunespule im Bereich der Ronden ändert sich bei einem Strom durch die Tunespule die mittlere Magnetfeldstärke durch die vom Sollbahnradius begrenzte Fläche, ohne jedoch eine signifikante Änderung der Magnetfeldstärke am Sollbahnradius selber zu bewirken. Gleiches gilt für die Ableitungen dieser Größen nach der Zeit. Somit ändert sich die Wiederöe'sche Bedingung, was während des Stromflusses durch die Tunespule zu einem vergrößerten Sollbahnradius r_{S}' führt. Durch Einstellen des Stromflusses innerhalb des Tunespulenkreises kann r_{S}' variiert werden. Dabei liegt der vergrößerte Sollbahnradius r_{S}' in vorteilhafter Weise näher am Injektionsradius als der Sollbahnradius r_{S}. Dadurch wird eine größere Anzahl der injizierten Elektronen "eingefangen" und auf eine Kreisbahn gelenkt. Nach der Unterbrechung des Stromflusses wird die Wideröe'sche Bedingung wieder vom gewünschten Sollbahnradius r_{S} erfüllt und die Elektronen schwenken auf diesen Sollbahnradius r_{S} ein.

Alternativ wird der Stromfluss durch die Tunespule während der Injektion der Elektronen unterbrochen. Dadurch ist der Sollbahnradius r_{S}' während der Injektion gegenüber dem Sollbahnradius r_{S} während der Beschleunigung verkleinert. Dies ist erforderlich, wenn der Injektionsradius kleiner ist als der Sollbahnradius r_{S}, auf dem die Elektronen beschleunigt werden, die Elektronen also auf einem inneren Radius injiziert werden.

Bevorzugt sind die gegenüberliegenden Stirnseiten der Innenjochteile zueinander spiegelsymmetrisch ausgestaltet und angeordnet. Die Symmetrieebene ist dabei vorteilhaft so orientiert, dass die Rotationssymmetrieachse des Innenjochs senkrecht auf ihr steht. Dies führt zu einer vorteilhaften Feldverteilung im Luftspalt zwischen den Stirnseiten, durch die die Elektronen in der Betatronröhre auf einer Kreisbahn gehalten werden.

Weiterhin bevorzugt ist mindestens eine Hauptfeldspule auf dem Innenjoch angeordnet, insbesondere auf einer Verjüngung oder einem Absatz des Innenjochs. Dies führt dazu, dass im Wesentlichen der gesamte von der Hauptfeldspule erzeugte magnetische Fluss durch das Innenjoch geführt wird. In vorteilhafter Weise weist das Betatron zwei Hauptfeldspulen auf, wobei auf jedem der Innenjochteile eine Hauptfeldspule angeordnet ist. Dies führt zu einer vorteilhaften Verteilung des magnetischen Flusses auf die Innenjochteile.

In einer Ausgestaltungsform der Erfindung umschließt die Tunespule den äußeren Umfang mindestens einer Ronde. Die Ronde füllt somit das Innere der Tunespule im Wesentlichen vollständig aus. Der Vorteil dieser Anordnung liegt darin, dass jede Windung der Tunespule das Magnetfeld durch die gesamte Querschnittsfläche des eingeschlossenen magnetisch aktiven Materials der Ronde verringert.

In einer weiteren Ausgestaltungsform der Erfindung ist die Tunespule zwischen zwei Ronden angeordnet. Dies hat den Vorteil eines verringerten Platzbedarfs, da die Tunespule nicht über den Umfang der Ronde hinausragt. Gleiches gilt für eine weitere vorteilhafte Ausgestaltungsform, bei der die Tunespule zwischen einer Ronde und der Stirnfläche eines Innenjochteils angeordnet ist.

Ist die Tunespule zwischen zwei Ronden beziehungsweise einer Ronde und der Stirnseite eines Innenjochteils angeordnet, so ist die Tunespule beispielsweise spiralförmig ausgestaltet. Dies führt zu einer geringen Bauhöhe der Tunespule und damit zu einem geringen Luftspalt zwischen den Ronden beziehungsweise der Ronde und der Stirnfläche des Innenjochteils.

Das erfindungsgemäße Betatron wird vorteilhaft in einer Röntgenprüfanlage zur Sicherheitsüberprüfung von Objekten eingesetzt. Es werden Elektronen in das Betatron injiziert und beschleunigt, bevor sie auf ein beispielsweise aus Tantal bestehendes Target gelenkt werden. Dort erzeugen die Elektronen Röntgenstrahlung mit einem bekannten Spektrum. Die Röntgenstrahlung wird auf das Objekt, vorzugsweise einen Container und/oder ein Fahrzeug, gerichtet und dort beispielsweise durch Streuung oder Transmissionsdämpfung modifiziert. Die modifizierte Röntgenstrahlung wird von einem Röntgendetektor gemessen und mittels einer Auswerteeinheit analysiert. Aus dem Ergebnis wird auf die Beschaffenheit oder den Inhalt des Objekts geschlossen.

Die vorliegende Erfindung soll anhand eines Ausführungsbeispiels näher erläutert werden. Dabei zeigen
- Figur 1: eine schematische Schnittdarstellung durch ein erfindungsgemäßes Betatron,
- Figuren 2a bis 2c: eine vergrößerte Darstellung des Rondenbereichs aus Figur 1 mit verschiedenen Tunespulen,
- Figur 3: einen qualitativen Verlauf der Magnetfeldstärke über dem Radius,
- Figur 4: einen Tunespulenschaltkreis mit einem Verbraucher und
- Figur 5: einen Tunespulenschaltkreis mit einer Spannungsquelle.

Figur 1 zeigt den schematischen Aufbau eines bevorzugten Betatrons 1 im Querschnitt. Es besteht unter anderem aus einem rotationssymmetrischen Innenjoch aus zwei beabstandet angeordneten Teilen 2a, 2b, vier Ronden 3a bis 3d zwischen den Innenjochteilen 2a, 2b, wobei die Längsachse der Ronden 3a bis 3d der Rotationssymmetrieachse des Innenjochs entspricht, einem die beiden Innenjochteile 2a, 2b verbindenden Außenjoch 4, einer zwischen den Innenjochteilen 2a, 2b angeordneten, Torus-förmigen Betatronröhre 5, zwei Hauptfeldspulen 6a und 6b sowie einer in Figur 1 nicht dargestellten Steuerelektronik 8. Die Hauptfeldspulen 6a und 6b sind auf Absätzen der Innenjochteile 2a beziehungsweise 2b angeordnet. Das von ihnen erzeugte Magnetfeld durchsetzt die Innenjochteile 2a und 2b, wobei der magnetische Kreis durch das Außenjoch 4 geschlossen wird. Die Form des Innen- und/oder Außenjochs kann vom Fachmann je nach Anwendungsfall gewählt werden und von der in Figur 1 angegeben Form abweichen. Auch können nur eine oder mehr als zwei Hauptfeldspulen vorhanden sein. Eine andere Anzahl und/oder Form der Ronden ist ebenfalls möglich.

Zwischen den Stirnseiten der Innenjochteile 2a und 2b verläuft das Magnetfeld teilweise durch die Ronden 3a bis 3d und ansonsten durch einen Luftspalt. In diesem Luftspalt ist die Betatronröhre 5 angeordnet. Dabei handelt es sich um eine evakuierte Röhre, in der die Elektronen beschleunigt werden. Die Stirnseiten der Innenjochteile 2a und 2b weisen eine Form auf, die so gewählt ist, dass das Magnetfeld zwischen ihnen die Elektronen auf eine Kreisbahn fokussiert. Die Ausgestaltung der Stirnflächen ist dem Fachmann bekannt und wird daher nicht näher erläutert. Die Elektronen treffen am Ende des Beschleunigungsvorgangs auf ein Target und erzeugen dadurch eine Röntgenstrahlung, deren Spektrum unter anderem von der Endenergie der Elektronen und dem Material des Targets abhängt.

Zur Beschleunigung werden die Elektronen mit einer Anfangsenergie in die Betatronröhre 5 eingeschossen. Während der Beschleunigungsphase wird das Magnetfeld im Betatron 1 durch die Hauptfeldspulen 6a und 6b fortlaufend erhöht. Dadurch wird ein elektrisches Feld erzeugt, das eine beschleunigende Kraft auf die Elektronen ausübt. Gleichzeitig werden die Elektronen auf Grund der Lorentzkraft auf eine Sollkreisbahn innerhalb der Betatronröhre 5 gezwungen.

Die Beschleunigung der Elektronen erfolgt periodisch wiederholt, wodurch sich eine gepulste Röntgenstrahlung ergibt. In jeder Periode werden in einem ersten Schritt die Elektronen in die Betatronröhre 5 injiziert: In einem zweiten Schritt werden die Elektronen durch einen steigenden Strom in den Hauptfeldspule 6a und 6b und somit ein ansteigendes Magnetfeld im Luftspalt zwischen den Innenjochteilen 2a und 2b in Umfangsrichtung ihrer Kreisbahn beschleunigt. In einem dritten Schritt werden die beschleunigten Elektronen zur Erzeugung der Röntgenstrahlung auf das Target ausgeschleust. Anschließend erfolgt eine optionale Pause, bevor erneut Elektronen in die Betatronröhre 5 injiziert werden.

Die Figuren 2a bis 2c zeigen einen vergrößerten Ausschnitt des Betatrons 1 im Bereich der Ronden 3a bis 3d mit verschiedenen Positionen einer Tunespule. Zwischen zwei benachbarten Ronden beziehungsweise einer äußeren Ronde 3a, 3b und einem Innenjochteil 2a, 2b ist jeweils ein Luftspalt und/oder ein nicht magnetisierbares Material angeordnet. Dadurch ergibt sich der in Figur 3 gestrichelt dargestellte, qualitative Verlauf des Magnetfeldes B(r) über dem Radius, ausgehend von der Rotationssymmetrieachse des Innenjochs. Auf Grund der Permeabilität des Rondenwerkstoffes ist das Magnetfeld im Bereich der Ronden stärker als im rondenfreien Luftspalt zwischen den Stirnseiten der Innenjochteile 2a und 2b.

Figur 2a zeigt eine Ausführungsform der Erfindung mit einer spiralförmig gewickelten Tunespule 7a zwischen der Ronde 3d und dem Innenjochteil 2b. Die Tunespule 7b in Figur 2b hingegen umschließt den äußeren Umfang der Ronde 3c, so dass die Ronde 3c wie ein Eisenkern der Tunespule 7b wirkt. Die Tunespule 7c in Figur 2c ist spiralförmig gewickelt und im Luftspalt zwischen der Ronde 3a und der Ronde 3b angeordnet. Die Tunespulen 7a oder 7c können alternativ eine andere Wicklungsart aufweisen und sich beispielsweise in Längsrichtung erstrecken. Die Tunespulen sind in den Figuren 2a bis 2c durch drei Windungen angedeutet, die tatsächliche Ausgestaltung kann hiervon abweichen.

Die Anzahl und Anordnung der Tunespulen liegt im Ermessen des ausführenden Fachmanns. Dabei ist die Verwendung einer einzelnen Tunespule oder eine beliebige Kombination von Spulen und deren Positionen im Bereich der Ronden möglich. Auch eine abgewandelte Form der Tunespule ist möglich, die sowohl den Umfang einer Ronde umschließt als auch eine Erstreckung in einen Spalt zwischen zwei Ronden beziehungsweise einer Ronde und einem Innenjochteil aufweist.

Für die Bahn der Elektronen in der Betatronröhre 5 gilt die oben angegebene Wideröe'sche Bedingung, die daraus resultiert, dass die Zentripetalkraft die Lorentzkraft aufwiegt. Die gestrichelte waagerechte Linie gibt die durchschnittliche magnetische Feldstärke <B(r_{S})> durch die vom Sollbahnradius r_{S} begrenzte Fläche an. Derjenige Radius r_{S}, der die Gleichung $\frac{1}{2} ⁢ \frac{d}{dt} < B \left({r}_{s}\right) > = \frac{d}{dt} ⁢ B \left({r}_{s}\right)$
erfüllt, ist der stabile Sollbahnradius, auf dem die Elektronen umlaufen.

Üblicherweise werden die Elektronen nicht auf diesem stabilen Sollbahnradius in die Betatronröhre 5 injiziert, wodurch nur ein geringer Anteil der injizierten Elektronen auf die Kreisbahn gezwungen wird. Erfindungsgemäß wird daher während der Injektionsphase die oben angegebene Gleichgewichtsbedingung gestört und somit für diese Zeitspanne ein veränderter Sollbahnradius r_{S}' erzielt. Im vorliegenden Ausführungsbeispiel ist der Injektionsradius der Elektronen größer als der Sollradius während der Beschleunigung.

Die Störung der Gleichgewichtsbedingung wird durch die Verwendung einer Tunespule im Bereich der Ronden erreicht. Durch die Steuerelektronik 8 wird während der Injektionsphase ein Strom durch die Tunespule 7a bis 7c zugelassen. Dadurch wird der magnetische Fluss in den Ronden 3a bis 3d abgeschwächt, während der Strom außerhalb der Ronden, also insbesondere im Bereich der Betatronröhre 5, keinen nennenswerten Einfluss auf den magnetischen Fluss hat.

In einer Ausführungsform des vorliegenden Ausführungsbeispiels ist eine Tunespule 7a bis 7c jeweils über einen Schalter, beispielsweise einen Halbleiter-Leistungsschalter wie einen IGBT, mit einem Lastwiderstand verbunden. Dies ist für die Tunespule 7a schematisch in Figur 4 dargestellt. Während der Injektionsphase steuert die Steuerelektronik 8 den Schalter 9 derart an, dass die Tunespule 7a zeitweise mit dem Lastwiderstand 10 verbunden ist. Dadurch ergibt sich ein Stromfluss durch den Stromkreis und damit auch durch die Tunespule 7a, der ein Magnetfeld innerhalb der von der Tunespule gebildeten Fläche, insbesondere in den Ronden 3a bis 3d, zur Folge hat. Somit ergibt sich qualitativ der in Figur 3 durchgezogen dargestellte Verlauf B'(r) der Magnetfeldstärke über dem Radius als Überlagerung der Magnetfelder der Hauptfeldspulen 6a, 6b und der Tunespule 7a.

Es wird deutlich, dass bei einem Stromfluss durch die Tunespule die magnetische Feldstärke im Luftspalt zwischen den Innenjochteilen 2a und 2b und damit deren Ableitung nach der Zeit kaum beeinflusst wird, im Bereich der Ronden jedoch deutlich abnimmt. Dadurch sinkt die in Figur 3 durch eine gestrichelte Linie angegebene durchschnittliche Feldstärke <B(r_{S})> durch die Fläche mit dem Radius r_{S} auf die durchgezogen dargestellte mittlere Feldstärke <B'(r_{S}')> durch die Fläche mit dem Radius r_{S}'. Gleichzeitig sinkt die Ableitung dieser Größen nach der Zeit. Die Widerröe'sche Bedingung wird somit durch einen modifizierten Sollbahnradius r_{S}' erfüllt, der größer ist als der Radius r_{S} und somit näher am Injektionsradius der Elektronen liegt.

In einer alternativen Ausgestaltungsform des vorliegenden Ausführungsbeispiels ist die Tunespule 7a wie in Figur 5 schematisch dargestellt über den Schalter 9 mit einer Stromquelle 11 verbindbar. Wird der Schalter durch die Steuerelekronik 8 während der Injektionsphase geschlossen, so wird ein Strom in die Tunespule 7a eingeprägt. Dieser Strom erzeugt ein Magnetfeld in den Ronden 3a bis 3d, das dem von den Hauptfeldspulen 6a, 6b erzeugten Magnetfeld entgegengerichtet ist und dieses abschwächt. Die Auswirkungen auf das Magnetfeld im Betatron und damit den Sollbahnradius sind gleich wie bei der vorstehend beschriebenen Alternative mit einem Verbraucher im Tunespulenstromkreis.

Die Figuren 4 und 5 zeigen beispielhaft die Stromkreise der Tunespule 7a, die identisch auf die Tunespulen 7b und 7c übertragbar sind. Wahlweise werden mehrere Tunespulen über einen oder mehrere Schalter mit einem gemeinsamen Widerstand beziehungsweise einer gemeinsamen Spannungsquelle verbunden. Weiterhin alternativ wird jede Tunespule über einen separaten Schalter mit einem der Tunespule zugeordneten Widerstand oder einer der Tunespule zugeordneten Spannungsquelle verbunden.

In einer alternativen Ausführungsform wird die Tunespule während der Injektionsphase von dem Lastwiderstand beziehungsweise der Spannungsquelle getrennt, zu allen anderen Zeitpunkten ist die Verbindung geschlossen. Dadurch wird der Sollbahnradius r_{S}' während der Injektion kleiner als der Radius r_{S}, auf dem die Elektronen beschleunigt werden. Dies ist dann vorteilhaft, wenn die Elektronen im Bereich des inneren Randes der Betatronröhre 5 injiziert werden.

## Patentansprüche

1. Betatron (1), insbesondere in einer Röntgenprüfanlage, mit
- einem rotationssymmetrischen Innenjoch aus zwei beabstandet angeordneten Teilen (2a, 2b),
- mindestens einer Ronde (3a - 3d) zwischen den Innenjochteilen (2a, 2b), wobei die Ronde (3a - 3d) so angeordnet ist, dass ihre Längsachse mit der Rotationssymmetrieachse des Innenjochs zusammenfällt,
- einem die beiden Innenjochteile (2a, 2b) verbindenden Außenjoch (4),
- mindestens einer Hauptfeldspule (6a, 6b),
- einer zwischen den Innenjochteilen (2a, 2b) angeordneten, Torus-förmigen Betatronröhre (5),
- mindestens einer Tunespule (7a - 7c) im Bereich der mindestens einen Ronde (3a - 3d) sowie
- eine Steuerelektronik (8) zur Steuerung eines Stromflussea durch die Tunespule (7a - 7c) während der Injektionsphase der Elektronen in die Betatronröhre (5)
**dadurch gekennzeichnet, dass** eine Tunespule (7b) den äußeren Umfang mindestens einer Ronde (3c) umschließt, oder eine Tunespule (7c) zwischen zwei Ronden (3a, 3b) angeordnet ist, oder eine Tunespule (7a) zwischen einer Ronde (3d) und der Stirnfläche eines Innenjochtells (2b) angeordnet ist, sodass die Tunespule das Magnetfeld in der Ronde verringert, ohne jedoch eine signifikante Änderung der Magnetfeldstärke am Sollbahnradius der Elektronen zu bewirken.

2. Betatron (1) nach Anspruch 1, **dadurch gekennzeichnet, dass** die gegenüberliegenden Stirnseiten der Innenjochteile (2a, 2b) zueinander splegeleymmetrisch ausgestaltet und angeordnet sind.

3. Betatron (1) nach einem der Ansprüche 1 oder 2, **dadurch gekennzeichnet, dass** mindestens eine Hauptfeldspule (6a, 6b) auf dem Innenjoch angeordnet ist, Insbesondere auf einer Verjüngung oder einem Absatz des Innenjochs.

4. Betatron (1) nach Anspruch 3, **gekennzeichnet durch** zwei Hauptfeldspulen (6a, 6b), wobei auf jedem der Innenjochteile (2a, 2b) eine Hauptfeldspule (6a, 6b) angeordnet ist.

5. Betatron (1) nach einem der Ansprüche 1 bis 4, **dadurch gekennzeichnet, dass** die Anschlüsse einer Tunespule (7a - 7c) über einen Verbraucher (10) miteinander verbunden sind und in zumindest einer Leitung zwischen der Tunespule (7a - 7c) und dem Verbraucher (10) ein durch die Steuerelektronik (8) betätigbarer Schalter (9) angeordnet ist.

6. Betatron (1) nach einem der Ansprüche 1 bis 4, **dadurch gekennzeichnet, dass** die Anschlüsse einer Tunespule (7a - 7c) mit einer Strom- oder Spannungsquelle (11) verbunden sind und in zumindest einer Leitung zwischen der Tunespule (7a - 7c) und der Strom- oder Spannungsquelle (11) ein durch die Steuerelektronik (8) betätigbarer Schalter (9) angeordnet ist.

7. Röntgenprüfanlage zur Sicherheitsüberprüfung von Objekten, aufweisend ein Betatron (1) nach einem der Ansprüche 1 bis 9 und ein Target zur Erzeugung von Röntgenstrahlung sowie einen Röntgendetektor und eine Auswerteeinheit.

## Claims

1. Betatron (1), in particular in an x-ray inspection apparatus, comprising:
- a rotationally symmetric inner yoke made of two parts (2a, 2b) arranged at a distance from one another,
- at least one round plate (3a-3d) between the inner yoke parts (2a, 2b), wherein the round plate (3a-3d) is arranged such that the longitudinal axis thereof coincides with the axis of rotational symmetry of the inner yoke,
- an outer yoke (4) connecting the two inner yoke parts (2a, 2b),
- at least one main field coil (6a, 6b),
- a toroidal betatron tube (5) arranged between the inner yoke parts (2a, 2b),
- at least one tuning coil (7a-7c) in the region of the at least one round plate (3a-3d) and
- control electronics (8) for controlling a current flow through the tuning coil (7a-7c) during the injection phase of the electrons into the betatron tube (5)
**characterized in that** one tuning coil (7b) surrounds the outer circumference of at least one round plate (3c) or one tuning coil (7c) is arranged between two round plates (3a, 3b) or one tuning coil (7a) is arranged between a round plate (3d) and the end face of an inner yoke part (2b), such that the tuning coil reduces the magnetic field in the round plate without, however, causing a significant change in the magnetic field strength on the intended orbital radius of the electrons.

2. Betatron (1) according to Claim 1, **characterized in that** the opposing end faces of the inner yoke parts (2a, 2b) are configured and arranged with mirror symmetry with respect to one another.

3. Betatron (1) according to either of Claims 1 and 2, **characterized in that** at least one main field coil (6a, 6b) is arranged on the inner yoke, in particular on a tapering or a recess of the inner yoke.

4. Betatron (1) according to Claim 3, **characterized by** two main field coils (6a, 6b), with one main field coil (6a, 6b) being arranged on each of the inner yoke parts (2a, 2b).

5. Betatron (1) according to one of Claims 1 to 4, **characterized in that** the connectors of a tuning coil (7a-7c) are connected to one another via a load (10) and a switch (9) actuatable by the control electronics (8) is arranged in at least one line between the tuning coil (7a-7c) and the load (10).

6. Betatron (1) according to one of Claims 1 to 4, **characterized in that** the connectors of a tuning coil (7a-7c) are connected to a current source or voltage source (11) and a switch (9) actuatable by the control electronics (8) is arranged in at least one line between the tuning coil (7a-7c) and the current source or voltage source (11).

7. X-ray inspection apparatus for performing a safety check on objects, comprising a betatron (1) according to one of Claims 1 to 6 and a target for generating x-ray radiation, and an x-ray detector and an evaluation unit.

## Revendications

1. Bêtatron (1), notamment dans un équipement de contrôle aux rayons X, comprenant
- une culasse interne à symétrie rotationnelle constituée de deux parties (2a, 2b) espacées l'une de l'autre,
- au moins un flan circulaire (3a - 3d) entre les parties de culasse interne (2a, 2b), le flan circulaire (3a - 3d) étant disposé de telle sorte que son axe longitudinal coïncide avec l'axe de symétrie rotationnelle de la culasse interne,
- une culasse externe (4) qui relie les deux parties de culasse interne (2a, 2b),
- au moins une bobine de champ principal (6a, 6b),
- un tube de bêtatron (5) de forme torique disposé entre les parties de culasse interne (2a, 2b),
- au moins une bobine d'accord (7a - 7c) dans la zone de l'au moins un flan circulaire (3a - 3d) ainsi
- qu'une électronique de commande (6) pour commander un flux de courant à travers la bobine d'accord (7a-7c) pendant la phase d'injection des électrons dans le tube de bêtatron (5),
**caractérisé en ce que**
une bobine d'accord (7b) entoure le pourtour extérieur d'au moins un flan circulaire (3c), ou
une bobine d'accord (7c) est disposée entre deux flans circulaires (3a, 3b), ou
une bobine d'accord (7a) est disposée entre un flan circulaire (3d) et la face frontale d'une partie de culasse interne (2b),
de sorte que la bobine d'accord réduit le champ magnétique dans le flan circulaire sans toutefois provoquer une modification importante de l'intensité du champ magnétique au niveau du rayon de la trajectoire de consigne des électrons.

2. Bêtatron (1) selon la revendication 1, **caractérisé en ce que** les côtés frontaux opposés des parties de culasse interne (2a, 2b) sont configurés et disposés selon une symétrie en miroir l'un par rapport à l'autre.

3. Bêtatron (1) selon l'une des revendications 1 ou 2, **caractérisé en ce qu'**au moins une bobine de champ principal (6a, 6b) est disposée sur la culasse interne, notamment sur un rétrécissement ou un décrochement de la culasse interne.

4. Bêtatron (1) selon la revendication 3, **caractérisé par** deux bobines de champ principal (6a, 6b), une bobine de champ principal (6a, 6b) étant disposée sur chacune des parties de culasse interne (2a, 2b).

5. Bêtatron (1) selon l'une des revendications 1 à 4, **caractérisé en ce que** les bornes d'une bobine d'accord (7a - 7c) sont reliées ensemble par le biais d'une charge (10) et un commutateur (9) pouvant être actionné par l'électronique de commande (8) est disposé dans au moins une ligne entre la bobine d'accord (7a - 7c) et la charge (10).

6. Bêtatron (1) selon l'une des revendications 1 à 4, **caractérisé en ce que** les bornes d'une bobine d'accord (7a - 7c) sont reliées avec une source de courant ou de tension (11) et un commutateur (9) pouvant être actionné par l'électronique de commande (8) est disposé dans au moins une ligne entre la bobine d'accord (7a - 7c) et la source de courant ou de tension (11).

7. Équipement de contrôle aux rayons X pour le contrôle de sécurité d'objets, présentant un bêtatron (1) selon l'une des revendications 1 à 6 et une cible pour générer un rayonnement X ainsi qu'un détecteur de rayons X et une unité d'interprétation.
